# EUROPÄISCHE PATENTSCHRIFT

(11) **EP 0 387 255 B1**
(45) Veröffentlichungstag und Bekanntmachung des Hinweises auf die Patenterteilung: **09.12.1992**
(21) Anmeldenummer: 88907691.5
(22) Anmeldetag: 03.09.1988
(51) Int. Cl.: D05B 51/00

(54) **NÄHMASCHINE MIT EINEM FADENWÄCHTER**
SEWING MACHINE WITH CATCH THREAD DEVICE
MACHINE A COUDRE AVEC CASSE-FIL

(30) Priorität: 21.10.1987 DE 3735578; 13.01.1988 DE 3800717
(43) Veröffentlichungstag der Anmeldung: 19.09.1990
(73) Patentinhaber: G.M. Pfaff Aktiengesellschaft, 67655 Kaiserslautern (DE)
(72) Erfinder: HAGER, Walter, D-6750 Kaiserslautern (DE); BUTZEN, Edgar, D-6750 Kaiserslautern (DE); DENUELL, Günther, D-6750 Kaiserslautern (DE); ARNOLD, Kurt, D-6750 Kaiserslautern (DE)
(74) Vertreter: Klein, Friedrich
(86) Internationale Anmeldenummer: EP8800800
(87) Internationale Veröffentlichungsnummer: WO8903908

(56) Entgegenhaltungen:
- DE-A- 3 540 126
- DE-A- 3 625 630
- DE-C- 3 446 682
- FR-A- 2 083 807
- FR-A- 2 600 085
- US-A- 3 352 267
- US-A- 4 192 243
- US-A- 4 195 292

## Beschreibung

Die Erfindung betrifft eine Nähmaschine nach dem Oberbegriff des Anspruches 1.

Aus der DE-OS 29 39 915 ist ein Fadenwächter für eine Nähmaschine bekannt, der einen Zähler aufweist mit einem Zähl-, einem Rückstell- und einem zur Eingabe von Zählwerten dienenden Vorladeeingang. Dem Zähleingang werden die Impulse eines bei jeder Umdrehung der Hauptwelle eine vorbestimmbare Anzahl von Impulsen erzeugenden Impulsgebers zugeleitet, während am Rückstelleingang ein durch Fadennachzug angetriebener Impulsgeber angeschlossen ist.

Durch jeden Impuls am Rückstelleingang wird der Zähler auf einen Ausgangswert zurückgestellt. Von diesem Wert ausgehend summiert der Zähler die Impulse am Zähleingang, bis er durch den nächsten Rückstellimpuls wieder zurückgesetzt wird. Wenn der Zähler dagegen auf den am Vorladeeingang eingestellten Zählwert hochgezählt hat, bevor der nächste Rückstellimpuls ausgegeben wird, liegt eine Fadenstörung vor. Daraufhin veranlaßt der Zähler eine Signalausgabe, die Alarm oder den Maschinenstop auslöst.

Durch einen derart ausgebildeten Fadenwächter ist der Nadelfaden zwar vorteilhaft auf Verbrauch und Bruch überwachbar, jedoch wird in der OS eingeräumt, daß der Greiferfaden an einer Doppelsteppstich-Nähmaschine nicht unmittelbar, sondern lediglich indirekt über den Nadelfaden durch dessen Verbrauch überwachbar ist. Dadurch ist dieser Fadenwächter in Verbindung mit derartigen Nähmaschinen nicht in der Lage, auf Störungen am Greiferfaden schnell und ausreichend feinfühlig zu reagieren.

Aus der DE-PS 20 45 435 ist eine Nähmaschine bekannt, deren Spule an ihrem einer Lichtquelle und einem Lichtempfänger zugewendeten Flansch eine durch Hell-Dunkel-Felder gebildete Markierung aufweist. Solange Faden abgezogen wird, wirkt die Markierung der sich drehenden Spule als Impulsgeber. Bei Fadenbruch oder Fadenende ändert sich dagegen die Impulsfolge, wodurch der Abschaltmechanismus der Nähmaschine über dem Lichtempfänger nachgeordnete elektrische oder elektronische Mittel betätigt wird.

Auf die Änderung der Impulsfolge reagierende Fadenwächter haben infolge der Trägheit der Spule den Nachteil, daß eine Reduzierung der Maschinendrehzahl einen Spulenvorlauf bewirkt, der trotz fortgesetzten Fadenabzuges kurzzeitig einen das Ansprechen des Fadenwächters auslösenden Spulenstillstand bewirken kann.

Aus der US-PS 37 38 296 ist eine Spule bekannt, die eine Reflexionsfläche aufweist. Die an dieser umgelenkten Lichtstrahlen eines Vorratswächters werden als Lichtsignale einem Zähler einer externen Steuerschaltung zugeführt. Die während des Nähens erfolgende Anzahl von Spulenumdrehungen wird in dem Zähler summiert und dieser Istwert mit einem vorgewählten Sollwert verglichen. Bei Übereinstimmung der beiden Werte wird die Nähmaschine stillgesetzt.

Die in der US-PS beschriebene Anordnung ermöglicht zwar, die Restfadenmenge dem Bedarf entsprechend vorzuwählen, ein Bruch des Spulenfadens wird jedoch nicht angezeigt.

Der im Anspruch 1 angegebenen Erfindung liegt die Aufgabe zugrunde, einen gattungsgemäßen Fadenwächter so auszubilden, daß dieser für eine schnelle und feinfühlige Anzeige den Greiferfaden direkt überwacht.

Diese Aufgabe wird bei dem erfindungsgemäßen Fadenwächter durch die kennzeichnenden Merkmale des Anspruches 1 gelöst.

Da die Spule als Reflektor für Signale, die von einer Sensorvorrichtung zu einem als Empfänger dienenden Sensor geleitet werden sollen, ausgebildet ist, müssen weder die Sensorvorrichtung noch der Sensor in unmittelbarer Nähe der Spule angeordnet sein, was aufgrund des begrenzten Raumes im Greiferbereich von Vorteil ist.

Durch das unterschiedliche Reflexionsverhalten der Reflexionsflächen der Spule ist ein konstantes Signal der Sensorvorrichtung in Impulse umformbar, die dem Rückstelleingang des Zählers mit einer vom Fadenverbrauch abhängigen Folge zugeleitet werden.

Aufgrund dieser Wirkungsweise der Spule ist ein separater, durch Fadennachzug angetriebener Impulsgeber, nicht erforderlich. Dadurch vereinfacht sich der nachträgliche Einbau des Fadenwächters in eine Nähmaschine beträchtlich.

Zum Überwachen der Spulendrehung sind verschiedenartige Sensoren verwendbar, wobei die Überwachung beispielsweise optoelektronisch, magnetisch, elektrisch oder pneumatisch erfolgen kann.

Über den Vorladeeingang des Zählers ist einstellbar, bis zu welchem Zählwert dieser die pro Stichbildezyklus gelieferten Impulse summiert. Bei Erreichen dieses Zählwertes wird ein Schaltvorgang ausgelöst.

Der Zählwert ist im Hinblick auf eine geringe Reaktionszeit bis zum Stillsetzen der Nähmaschine möglichst niedrig zu wählen. Andererseits sollte er einen minimalen Betrag nicht unterschreiten, damit ein kurzzeitiger Stillstand der Spule aufgrund einer geringen Fadenlose keine Fehlfunktion des Fadenwächters auslöst. Ein derartiger Stillstand ist beispielsweise die Folge eines Spulenvorlaufes, der durch eine geringfügige Reduzierung der Maschinendrehzahl während des Nähbetriebes auftreten kann.

Bei einer relativ großen Fadenlosen nach einem Zwischenstop, insbesondere nach Abbremsen der Nähmaschine von Maximaldrehzahl auf Stillstand, ist gemäß Anspruch 2 und 3 eine Zusatz-Zähleinrichtung von Vorteil, durch welche die Wirkung des Zählers der Haupt-Zähleinrichtung aufgehoben wird, bis die maximal mögliche Fadenlose aufgebraucht ist.

Beim Fadenschneiden wird eine relativ große Fadenmenge nachgezogen. Beim Wiederanlauf muß diese Fadenlose zuerst verarbeitet werden, bevor durch erneuten Fadennachzug die Spule in Drehung versetzt wird. Deshalb ist nach Anspruch 4 eine weitere Zusatz-Zähleinrichtung vorgesehen, durch welche der Zähler der Haupt-Zähleinrichtung erst nach vollständigem Verbrauch dieser Fadenlose wieder zugeschaltet wird.

Durch die Maßnahme nach Anspruch 5 ist der Wert der wenigstens einen Zusatz-Zähleinrichtung so einstellbar, daß nach vollständigem Verbrauch der Fadenlose so früh als möglich auf den Zähler der Haupt-Zähleinrichtung zurückgeschaltet wird.

Durch die Maßnahme nach Anspruch 6 genügt eine Zähleinrichtung, die durch Umschalten dem jeweiligen Zustand der Nähmaschine, wie Nähbetrieb, Zwischenstop oder Fadenschneiden anpaßbar ist.

Die Erfindung ist anhand eines in der Zeichnung dargestellten Ausführungsbeispieles erläutert. Es zeigt:
Fig. 1 einen Schnitt durch den Greifer einer Nähmaschine;
Fig. 2 einen Schnitt nach der Linie II-II der Fig. 1;
Fig. 3 einen vereinfachten Schaltplan;
Fig. 4 den Aufbau einer Zähleinrichtung;
Fig. 5 einen Schnitt durch einen Greifer nach der Linie V-V der Fig. 6;
Fig. 6 einen Schnitt nach der Linie VI-VI der Fig. 5;
Fig. 7 die dem Sensor der Fig. 5 zugeordnete Zähleinrichtung;
Fig. 8 einen Schnitt durch den Greifer nach der Linie VIII-VIII der Fig. 9;
Fig. 9 einen Schnitt nach der Linie IX-IX der Fig. 8;
Fig. 10 die dem Sensor der Fig. 8 zugeordnete Zähleinrichtung;
Fig. 11 einen Schnitt durch den Greifer nach der Linie XI-XI der Fig. 12;
Fig. 12 einen Schnitt nach der Linie XII-XII der Fig. 11;
Fig. 13 eine vergrößerte Schnittdarstellung des Sensors der Fig. 11;
Fig. 14 die dem Sensor der Fig. 11 zugeordnete Zähleinrichtung.

Der in Fig. 1 dargestellte Greiferantrieb eines ersten Ausführungsbeispieles enthält eine Greiferantriebswelle (1), auf der ein nur teilweise dargestellter Greiferkörper (2) durch eine Stiftschraube (3) verdrehsicher befestigt ist.

Im Greiferkörper (2) ist in nicht dargestellter Weise eine Spulenkapsel (4) gelagert, die einen Mittenzapfen (5) trägt, auf dem eine mit Faden bewickelte Spule (6) gelagert ist. Die Spule (6) ist mit einem vorderen Flansch (7) und einem hinteren Flansch (8) versehen, welche durch eine auf den Mittenzapfen (5) steckbare Nabe (9) verbunden sind. Der Flansch (7) weist an seiner Außenseite eine aus Hell-Dunkel-Feldern (10) gebildete Markierung (11) auf.

Die Spulenkapsel (4) ist mit einer Öffnung (12) zum Ein- und Austritt von Lichtsignalen ausgebildet. Diese werden von einer nur symbolhaft angedeuteten Leuchtdiode (13) abgestrahlt und nach Reflexion an der Markierung (11) einem Fotodetektor (14) zugeleitet.

Die Fig. 3 zeigt in einem vereinfachten Schaltplan die zur Funktion des Fadenwächters erforderlichen Elemente einer Steuerschaltung (15). Vom Pluspol einer geregelten Spannungsquelle fließt Strom über die Leuchtdiode (13) und einen Widerstand (16) an Masse. Ebenso fließt Strom vom Pluspol der Spannungsquelle über den als Fototransistor ausgebildeten Fotodetektor (14) und einen Widerstand (17) an Masse.

Mit dem Emitter des Fotodetektors (14) ist ein Kondensator (18) verbunden, der über einen Verstärker (19) und ein UND-Glied (20) an einen Eingang (E1) eines Zählers (21) angeschlossen ist. Zusammen mit diesem Zähler (21) bilden die Elemente (17) bis (20) eine Zähleinrichtung (22).

An dem zweiten Eingang des UND-Gliedes (20) ist ein Negationsglied (23) angeschlossen, dem unmittelbar nach Einschalten des Antriebsmotors (24) der Nähmaschine ein an dessen Ausgang abgegebener Impuls (M) zugeführt wird.

Zum Einstellen des Zählers (21) ist diesem über einen Eingang (E2) ein dem erforderlichen Maximalwert entsprechendes Signal zuführbar. Der Maximalwert kann an einem Steuerpult (25), mit dem der Eingang (E2) verbunden ist, vorgewählt werden. An einen weiteren Eingang (E3) des Zählers (21) ist ein die Umdrehungen der Hauptwelle (26) überwachender Positionsgeber (27) angeschlossen. Dieser weist eine an den Pluspol einer geregelten Spannungsquelle angeschlossene Leuchtdiode (28), die über einen Widerstand (29) an Masse gelegt ist und einen ebenfalls am Pluspol angeschlossenen, als Fototransistor ausgebildeten Fotodetektor (30), der über ein Widerstand (31) an Masse gelegt ist, auf. Im Lichtweg zwischen Leuchtdiode (28) und Fotodetektor (30) ist eine drehfest auf der Hauptwelle (26) angebrachte Scheibe (32) vorgesehen, die mit einer Öffnung (33) zum Durchgang der Lichtstrahlen ausgebildet ist. Bei jedem Durchgang wird ein Impuls (P) an den Eingang (E3) des Zählers (21) abgegeben.

Der Ausgang (A) des Zählers (21) ist mit einem Eingang eines UND-Gliedes (34) verbunden. An den anderen Eingängen des UND-Gliedes (34) sind Zähleinrichtungen (35 bis 37) angeschlossen.

Die Zähleinrichtung (35) ist nach jedem Zwischenstop der Nähmaschine durch den am Ausgang des Antriebsmotors (24) abgegebenen Impuls (M) ansteuerbar, während die Zähleinrichtung (36) nach Fadenschneiden einen Impuls (F) von einer nicht dargestellten Fadenschneideinrichtung erhält. Die Zähleinrichtung (37) ist dagegen durch einen Impuls (W) aktivierbar, indem die Näherin nach Austausch der leeren Spule gegen eine gefüllte einen entsprechenden Schalter an der Nähmaschine betätigt. Alle drei Zähleinricntungen (35 bis 37) sind an den Positionsgeber (27) angeschlossen und nehmen die von diesem abgegebenen Impulse (P) auf.

Die einzelnen Zähleinrichtungen (35 bis 37) sind in ihrem Aufbau identisch, wobei jede, wie in Fig. 4 dargestellt, ein aus einem Widerstand (38), einem Kondensator (39) und einem Verstärker (40) gebildetes Dynamikglied (41), einen Flip-Flop-Speicher (42) und einen Zähler (43) aufweist.

Ein Eingang (ZE1) (Fig. 3 und 4) jeder Zähleinrichtung (35 bis 37) ist an dem Steuerpult (25) angeschlossen, während am Eingang (ZE2) die von der Nähmaschine abgegebenen Impulse (M, F oder W) und am Eingang (ZE3) die Impulse (P) aufgenommen werden. Der Ausgang (ZA) der jeweiligen Zähleinrichtung (35 bis 37) ist mit je einem Eingang des UND-Gliedes (34) verbunden.

Das Dynamikglied (41) ist an den Eingang (ZE2) der jeweiligen Zähleinrichtung (35 bis 37) angeschlossen und bewirkt, daß die aufgenommenen Impulse (M,F oder W) nur kurzzeitig am Eingang (S) des Speichers (42) anliegen. Der andere Eingang (S′) des Speichers (42) ist mit dem Ausgang (A), der Ausgang (Q′) des Speichers (42) mit dem Rücksetzeingang (RE) des Zählers (43) verbunden. Der Ausgang (Q′) ist außerdem an den Ausgang (ZA) der Zähleinrichtung angeschlossen.

Der Ausgang des UND-Gliedes (34) (Fig. 3) ist mit einem ODER-Glied (44) verbunden, an dem auch die Zähleinrichtung (37) angeschlossen ist. Der Ausgang des ODER-Gliedes (44) ist über einen Verstärker (45) mit einem Anzeigeelement (46) verbunden, das über einen Widerstand (47) an Masse angeschlossen ist. Am Ausgang des Verstärkers (45) ist außerdem ein mit einer Abschaltvorrichtung (48) des Antriebsmotors (24) verbundener Schalter (49) angeschlossen, der die Hauptwelle (26) über einen Keilriemen (50) antreibt.

Die erste Anordnung arbeitet wie folgt:
Beim Betrieb der Nähmaschine fallen die Lichtstrahlen der Leuchtdiode (13) durch die Öffnung (12) der Spulenkapsel (4) auf die Markierung (11), werden an dieser reflektiert und nach Wiederaustritt aus der Öffnung (12) dem Fotodetektor (14) zugeleitet. Wenn dabei die Spule (6) infolge des Fadenabzuges beim Nähbetrieb gedreht wird, nimmt der Lichtempfänger (14) nacheinander Signale unterschiedlicher Lichtintensität auf. Bei Spulenstillstand infolge von Fadenbruch oder Fadenende liegt dagegen ein Signal konstanter Lichtintensität an.

Durch die Steuerschaltung (15) des Ausführungsbeispieles wird jeweils nur das Signal beim Übergang von einem dunkleren auf ein hellers Feld (10) der Markierung (11) ausgewertet. Der Fadenwächter wäre jedoch ebenso funktionsfähig, wenn ausschließlich die Übergänge von einem helleren auf ein dunkleres Feld bzw. wenn beide Übergänge ausgewertet würden.

Bei jedem derartigen Übergang wird der Fotodetektor (14) leitend und es fließt Strom über den Widerstand (17) an Masse.

Die sich dabei aufbauende Spannung wird über den Kondensator (18) und den Verstärker (19) dem UND-Glied (20) zugeführt. Der Kondensator (18) dient dabei vorteilhafterweise zum Ausfiltern von durch Tageslicht verursachten Gleichströmen und von durch Nählicht verursachten Wechselströmen niedriger Frequenz.

Während des Nähens gibt der Antriebsmotor (24) keinen Impuls (M) an das Negationsglied (23) ab, so daß an dessen Ausgang ein Signal mit Potential "high", im folgenden als Signal (H) bezeichnet, anliegt. Sobald auch am Ausgang des Verstärkers (19) ein derartiges Signal abgegeben wird, nimmt der Zähler (21) über seinen Eingang (E1) ein Signal (H) auf und wird dadurch in seine Ausgangsstellung, den Wert Null zurückgesetzt. Der Zähler (21) beginnt daraufhin, die am Eingang (E3) vom Positionsgeber (27) eintreffenden Signale zu summieren, wobei jedes Signal einer Umdrehung der Hauptwelle (26) und somit einem ausgeführten Stich entspricht. Solange sich die Spule dreht, wird der Zähler (21) stets erneut durch das jeweilige, am Eingang (E1) aufgenommene Signal auf null zurückgesetzt, bevor der am Steuerpult (25) eingestellte und über den Eingang (E2) vorgewählte Maximalwert erreicht wird. Dieser Wert kann beispielweise dadurch gefunden werden, daß die Anzahl der Stiche und damit die Anzahl der Umdrehungen der Hauptwelle (26) bei voller Spule und kleinster an der Nähmaschine einstellbarer Stichlänge, die für eine Drehung der Spule (6) von einem Feld (10) auf das nächste notwendig sind, durch Messungen ermittelt wird.

Wenn die Spule (6) infolge einer Fadenstörung stillsteht, so zählt der Zähler (21) bis auf den vorgewählten Maximalwert hoch und gibt ein Signal (H) an seinem Ausgang (A) an das UND-Glied (34) ab. Die Zähleinrichtungen (35 bis 37), auf die nachfolgend noch ausführlicher eingegangen wird, sind so geschaltet, daß an ihren Ausgängen (ZA) während des Nähbetriebes stets das Signal (H) anliegt. Dadurch kann das Signal (H) des Zählers (21) das UND-Glied (34) ungehindert passieren. Nach anschließendem Durchgang durch das ODER-Glied (44) und durch den Verstärker (45) betätigt das Signal die Anzeigeeinrichtung (46) und bei geschlossenem Schalter (49) auch gleichzeitig die Abschaltvorrichtung (48), die je nach Ausführung den Antriebsmotor (24) beispielsweise sofort abschaltet oder aber dessen Wiederanlauf nach dem nächsten Anhaltevorgang verhindert.

Wenn nach einem Stillstand der Nähmaschine, beispielsweise nach Auffüllen der Spule (6) der Antriebsmotor (24) erstmalig betätigt wird, gibt dieser den Impuls (M) an das Negationsglied (23) ab. Dadurch wechselt das Potential am Ausgang des Negationsgliedes (23) kurzzeitig auf "low", im folgenden kurz Signal (L) genannt, so daß am UND-Glied (20) anliegende, vom Verstärker (19) kommende Signale (H) nicht passieren können.

Gleichzeitig wird der Impuls (M) dem Eingang (ZE2) der Zähleinrichtung (35) zugeleitet und gelangt über diesen in das Dynamikglied (41). Durch dessen als Zeitglied wirkenden Kondensator (39) wird die Dauer des Impulses (M) begrenzt, so daß dieser nur für einen kurzen Moment am Eingang (S) des Flip-Flop-Speichers (42) anliegt und dessen Ausgang (Q) auf signal (H) setzt.

An dem mit dem Ausgang (Q′) des Speichers (42) verbundenen Ausgang (ZA) der Zähleinrichtung (35) liegt dadurch das Signal (L) an, so daß das UND-Glied (34) sperrt und keine Signale (H) von einer der Zähleinrichtungen (22, 36 und 37) den Motorlauf unterbrechen können.

An den Ausgang (Q′) des Speichers (42) ist auch der Rücksetzeingang (RE) des Zählers (43) angeschlossen. Sobald an diesem Eingang das Signal (L) anliegt, wird dieser auf Null zurückgesetzt und beginnt über den Eingang (P) die Umdrehungen der Hauptwelle (26) zu zählen, bis er den über den Eingang (ZE1) vorgewählten Maximalwert erreicht hat. Er gibt daraufhin über seinen Ausgang (A) ein Signal (H) an den Eingang (S′) des Speichers (42) ab, wodurch an dessen Ausgang (Q′) sowie am Ausgang (ZA) der Zähleinrichtung (35) wieder das Signal (H) anliegt.

Die Funktionsweise der Zähleinrichtungen (36 und 37) entspricht der der Zähleinrichtung (35). Die Zähleinrichtung (37) ist jedoch durch das ODER-Glied (44) mit den übrigen Zähleinrichtungen (22, 35 und 36) zu verknüpfen, da am Ausgang (ZA) der Zähleinrichtung (37) während ihres erheblich längeren Zählintervalles stets das Signal (L) anliegt.

Bei einem zweiten Ausführungsbeispiel sind an der Außenseite des als Signalgeber (51) wirkenden Flansches (7) der Spule (6) Magnete (52) angebracht, zwischen denen jeweils ein magnetfreies Feld (53) vorgesehen ist. An der Vorderseite der Spulenkapsel (4) ist ein auf Magnetfeldänderungen reagierender Empfänger (54) angebracht. Dieser ist als Hallsensor (55) ausgebildet, dessen Anschlüsse (Fig. 7) mit der Zähleinrichtung (22) der Steuerschaltung (15) verbunden sind. Da die Magnete (52) vorteilhafterweise als Dauermagnete ausgeführt sind, kann ein Signalsender entfallen.

Die zweite Anordnung arbeitet wie folgt:
Beim Fadenabzug von der Spule (6) wird diese gedreht, so daß der Hallsensor (55) nacheinander magnetische Signale unterschiedlicher Intensität aufnimmt. Bei Spulenstillstand infolge von Fadenbruch oder Fadenende liegt dagegen ein magnetisches Signal konstanter Intensität an. Die Auswertung dieser Signale erfolgt in der bereits beschriebenen Weise durch die Steuerschaltung (15).

Bei einem dritten Ausführungsbeispiel ist ein Empfänger (56) als Näherungsschalter (57) (Fig. 8 bis 10) ausgebildet, der über einen Verstärker (58) an die Zähleinrichtung (22) angeschlossen ist. Der dem Näherungsschalter (57) zugewendete, als Signalgeber (59) dienende Flansch (7) der Spule (6) weist an seiner Außenseite Vorsprünge (60) auf.

Bedingt durch die Vorsprünge (60) ändert sich bei Drehung der Spule (6) ständig der Zwischenraum zwischen der Außenfläche des Flansches (7) und dem Näherungsschalter (57). Dadurch ändert sich, je nach Ausführung des Näherungsschalters (57), dessen Induktivität oder dessen Kapazität. Die Auswertung dieser Änderungen erfolgt in bereits beschriebener Weise durch die Steuerschaltung (15).

Bei einem weiteren Ausführungsbeispiel ist der Empfänger (61) des Fadenwächters ein pneumatischer Ringstrahlsensor (62) (Fig. 11 bis 14), der in Fig. 13 vergrößert abgebildet ist. Der Ringstrahlsensor (62) weist ein zylindrisches Gehäuse (63) mit Zustromanschluß (64) und ringförmiger Auslaßdüse (65) auf. Im Inneren des Gehäuses (63) ist ein Rohr (66) befestigt, dessen freies Ende als Einlaßöffnung und dessen befestigtes Ende als Abstromanschluß (67) dient. Der Zustromanschluß (64) ist über eine Druckleitung (68) mit einer Druckquelle (69), der Abstromanschluß (67) über eine Druckleitung (70) mit einem pneumatisch/elektrischen Umformer (71) verbunden. Dieser ist über einen Verstärker (72) an die Zähleinrichtung (22) angeschlossen.

Der Flansch (7) der Spule (6) ist, als Signalgeber (73) wirkend, an seiner dem Ringstrahlsensor (62) zugewendeten Seite mit Vorsprüngen (74) ausgebildet.

Die durch den Zustromanschluß (64) einströmende Druckluft wird im Gehäuse (63) umgelenkt und verläßt den Ringstrahlsensor (62) durch die Auslaßdüse (65). Nach Umlenkung an dem Flansch (7) tritt die Druckluft in das Rohr (66) ein und verläßt den Ringstrahlsensor (62) durch den Abstromanschluß (67).

Die Drehung der Spule (6) infolge von Fadenabzug bewirkt Druckänderungen im Rohr (66) aufgrund der Abstandsänderungen zwischen dem Ringstrahlsensor (62) und dem Flansch (7). Diese Druckänderungen werden an den Umformer (71) weitergeleitet, der sie zur Auswertung in der Steuerschaltung (15) entsprechend umformt.

Die Funktionsweise des erfindungsgemäßen Fadenwächters wurde im vorliegenden Ausführungsbeispiel anhand von Spulenfadenwächtern erläutert. Die Anordnung ist jedoch ebenso zur Überwachung des Nadelfadens geeignet, indem der Signalgeber im Weg des Nadelfadens drehbar angeordnet und durch diesen angetrieben ist.

## Patentansprüche

1. Nähmaschine mit einem Fadenwächter, der folgendes aufweist: einen pro Stichbildezyklus einen Impuls liefernden Impulsgeber, eine Sensorvorrichtung mit einem auf den Fadenverbrauch ansprechenden Sensor sowie einen mit einem Vorladeeingang versehenen Zahler, dessen Rückstelleingang mit dem Sensor verbunden ist, dadurch gekennzeichnet, daß zur Verwendung des Fadenwächters für die Überwachung des Greiferfadens die **im Greiferkörper (2) gelagerte** Spule (6) als Reflektor für die von der Sensorvorrichtung (13) ausgehenden Signale dient und eine Mehrzahl von Reflexionsflächen (10) unterschiedlichen Reflexionsverhaltens aufweist, wobei der Sensor (14) die durch die unterschiedliche Reflexion hervorgerufene Signaländerung erfaßt und dem Rückstelleingang (E1) des Zählers (21) als Impulse zuführt und daß der Vorladeeingang (E2) des Zahlers (21) zur Vorgabe unterschiedlicher Maximalwerte mit einer Stelleinrichtung (25) verbunden ist.

2. Nähmaschine nach Anspruch 1, dadurch gekennzeichnet, daß der Zahler (21) über ein Verbindungselement (34) mit mindestens einer zusätzlichen Zähleinrichtung (35, 36) verbunden ist, durch die nach jeweils einer eine Fadenlose bewirkenden Maschinenfunkion die Schaltfunktion des Zählers (21) für eine Anzahl von Stichzyklen zum Verbrauch der Fadenlose aufhebbar ist.

3. Nähmaschine nach den Ansprüchen 1 und 2, dadurch gekennzeichnet, daß die Zusatz-Zahleinrichtung (35) nach einem Zwischenstop aktivierbar ist und nach Erreichen eines vorbestimmbaren Maximalwertes von Hauptwellenumdrehungen ein Signal zum Rückschalten auf den Zähler (21) ausgibt.

4. Nähmaschine nach den Ansprüchen 1 bis 3, dadurch gekennzeichnet, daß die weitere Zusatz-Zähleinrichtung (36) nach Fadenschneiden ansteuerbar ist und nach Erreichen eines vorbestimmbaren Maximalwertes von Haptwellenumdrehungen ein Signal zum Rückschalten auf den Zähler (21) ausgibt.

5. Nähmaschine nach Anspruch 1 und 2, dadurch gekennzeichnet, daß der Vorgabewert für die zusätzliche Zähleinrichtung (35; 36) für den Verbrauch von durch unterschiedliche Maschinenfunktionen bedingten unterschiedlichen Größen der Fadenlosen einstellbar ist.

6. Nähmaschine nach Anspruch 1, dadurch gekennzeichnet, daß der Zähler (21) in Abhängigkeit vom jeweiligen, vom Nahbetrieb abweichenden Betriebszustand der Nähmaschine so ansteuerbar ist, daß eine dem Betriebszustand zugeordnete Anzahl von Hauptwellenumdrehungen bis zum Umschalten auf Nähbetrieb ermittelbar ist.

## Claims

1. Sewing machine, having a thread monitor, which comprises the following: a pulse generator, which supplies one pulse per stitch forming cycle, a sensor device having a sensor which responds to the thread consumption, and a counter which is provided with a precharging input and has a resetting input connected to the sensor, characterised in that, in order to use the thread monitor for the monitoring of the gripper thread, the bobbin (6) which is mounted in the gripper body (2) serves as a reflector for the signals emerging from the sensor device (13) and comprises a plurality of reflection areas (10) with different reflecting behaviours, the sensor (14) detecting the signal change caused by the different reflection and feeding such to the resetting input (E1) of the counter (21) as pulses, and in that the precharging input (E2) of the counter (21) is connected to a setting means (25) in order to give different maximum values.

2. Sewing machine according to claim 1, characterised in that the counter (21), through the intermediary of a connecting element (34), is connected to at least one additional counting means (35, 36), by means of which the switching function of the counter (21) is releasable for a number of stitching cycles for the taking-up of the thread slack after each respective machine function which produces a thread slack.

3. Sewing machine according to claims 1 and 2, characterised in that the additional counting means (35) is actuatable after an intermediate stop and emits a signal for resetting to the counter (21) after a predeterminable maximum value of main shaft revolutions has been attained.

4. Sewing machine according to claims 1 to 3, characterised in that the further additional counting means (36) is actuatable after the thread has been cut and emits a signal for resetting to the counter (21) after a predeterminable maximum value of main shaft revolutions has been attained.

5. Sewing machine according to claims 1 and 2, characterised in that the given value for the additional counting means (35; 36) is adjustable for the taking-up of different sizes of thread slack caused by different machine functions.

6. Sewing machine according to claim 1, characterised in that the counter (21) is so actuatable, in dependence upon the respective operational state of the sewing machine differing from the sewing operation, that a number of main shaft revolutions, associated with the operational state, is determinable until the changeover to the sewing operation.

## Revendications

1. Machine à coudre équipée d'un dispositif de surveillance du fil comportant : un générateur d'impulsions émettant une impulsion pour chaque cycle de formation de points, un dispositif de détection pourvu d'un détecteur réagissant à la consommation de fil, et un compteur à entrée de valeurs, dont l'entrée de remise à zéro est associée au détecteur, caractérisée en ce que, dans le but d'utiliser le dispositif de surveillance du fil pour surveiller le fil de navette, la canette (6) disposée dans le corps de navette (2) sert de réflecteur pour les signaux émanant du dispositif de détection (13) et comporte une pluralité de surfaces réfléchissantes (10) présentant différents comportements de réflexion, le détecteur (14) captant la modification de signal provoquée par les diverses réflexions et les amenant sous forme d'impulsions à l'entrée de remise à zéro (E1) du compteur (21), et en ce que l'entrée de valeurs (E2) du compteur (21) est associée à un dispositif de réglage (25) pour l'entrée de diverses valeurs maximales.

2. Machine à coudre selon la revendication 1, caractérisée en ce que le compteur (21) est associé, par l'intermédiaire d'un élément de liaison (34), à au moins un dispositif de comptage supplémentaire (35, 36), grâce auquel, à chaque fin d'une fonction de la machine entraînant un relâchement du fil, la fonction de commutation du compteur (21) peut être supprimée pendant un certain nombre de cycles de points pour que l'excès de fil soit résorbé.

3. Machine à coudre selon les revendications 1 et 2, caractérisée en ce que le dispositif de comptage supplémentaire (35) peut être activé après un arrêt intermédiaire, et en ce qu'une fois atteinte une valeur maximale prédéterminée de tours de l'arbre principal, il émette un signal de rétrogradation en direction du compteur (21).

4. Machine à coudre selon les revendications 1 à 3, caractérisée en ce que l'autre dispositif de comptage supplémentaire (36) peut être activé après coupure du fil et en ce que, une fois atteinte une valeur maximale pouvant être prédéterminée de tours de l'arbre principal, celui-ci émette un signal de rétrogradation en direction du compteur (21).

5. Machine à coudre selon la revendication 1 ou 2, caractérisée en ce que la valeur de consigne destinée au dispositif de comptage supplémentaire (35, 36) concernant l'utilisation de différentes valeurs d'excès de fil dues aux différentes fonctions de la machine, est réglable.

6. Machine à coudre selon la revendication 1, caractérisée en ce que le compteur (21), en relation avec l'état de fonctionnement respectif de la machine à coudre, s'écartant du fonctionnement en couture, peut être commandé de telle sorte qu'une valeur de tours de l'arbre principal associée à l'état de fonctionnement, peut être détectée jusqu'au retour au fonctionnement en couture.
